# EUROPÄISCHE PATENTSCHRIFT

(11) **EP 1 513 590 B1**
(45) Veröffentlichungstag und Bekanntmachung des Hinweises auf die Patenterteilung: **03.08.2011**
(21) Anmeldenummer: 03815530.5
(22) Anmeldetag: 19.12.2003
(51) Int. Cl.: A62B 7/10, A62B 23/02, A62B 18/02

(54) **ATEMSCHUTZFILTER UND VERFAHREN ZU DESSEN HERSTELLUNG**
RESPIRATION FILTER AND METHOD FOR PRODUCING THE SAME
FILTRE DE PROTECTION RESPIRATOIRE ET PROCEDE DE FABRICATION DUDIT FILTRE

(30) Priorität: 30.01.2003 DE 10304216
(43) Veröffentlichungstag der Anmeldung: 16.03.2005
(73) Patentinhaber: MSA Auer GmbH, 12059 Berlin (DE)
(72) Erfinder: HAEUSER, Andreas, 12045 Berlin (DE); KRÜGEL, Keith, 15864 Diensdorf (DE); HOFFMANN, Wilfried, 12207 Berlin (DE)
(74) Vertreter: Maikowski, Michael
(86) Internationale Anmeldenummer: PCT/DE2003/004266
(87) Internationale Veröffentlichungsnummer: WO 2004/067094

(56) Entgegenhaltungen:
- WO-A-96/22128
- WO-A1-96/22128
- FR-A- 2 750 869
- GB-A- 1 449 999
- GB-A- 1 449 999
- US-A- 2 744 525
- US-A- 2 744 525
- US-A- 4 601 287
- US-A- 4 883 547
- US-A1- 2001 013 347

## Beschreibung

Die Erfindung betrifft ein Atemschutzfilter gemäß dem Anspruch 1.

Ferner betrifft die Erfindung ein Verfahren zur Herstellung eines Atemschutzfilters gemäß dem Anspruch 7.

Aus der DE 197 14 350 A1 ist ein Verfahren zur Herstellung eines Atemschutzfilters bekannt, bei dem ein feinkörniges, sorptiv oder katalytisch wirkendes Material mit einem schmelzbaren Polyethylen, das mit einem Oligokondensat intensiv benetzt ist, gemischt und die Mischung bei bestimmten Temperaturen und Drücken zu einem Formkörper verpresst, in der Form gekühlt und anschließend entformt wird. Abgesehen von dem aufwendigen Abkühl- und Entformungsvorgang bereitet die weitere Verwendung des so hergestellten Filterformkörpers insbesondere insofern Schwierigkeiten, als eine sichere Abdichtung zwischen der Innenwand eines Filtergehäuses, in das der Filterkörper eingelegt wird, und dem Filterkörper nicht gewährleistet ist bzw. die gasdichte Einbindung des Filterkörpers in das Filtergehäuse durch eine kraftschlüssige adhäsive Verbindung einen erheblichen technischen Aufwand erfordert und, sobald die Filterleistung erschöpft ist, der Filterkörper einschließlich des Filtergehäuse nebst Anschlüssen entsorgt werden muss. Die eingeschränkte mechanische Stabilität im Randbereich des Filterformkörpers steht einer einfachen Weiterverarbeitung des Filterformkörpers und der randdichten Einbindung in das Filtergehäuse zusätzlich im Wege.

Zur Lösung dieser Probleme wird in der DE 100 21 582 A1 vorgeschlagen, die Mischung aus dem sorptiven und dem schmelzbaren Material bei den für die Herstellung des Filterformkörpers erforderlichen Temperaturen und Drücken unmittelbar in einem ringförmigen Anschlussteil zu verpressen. Dabei entsteht eine randdichte Verbindung zwischen der Innenfläche des Anschlussteils und der Umfangsfläche des Filterformkörpers. Das Anschlussteil wird gasdicht mit einem Adapter verbunden und kann dann an eine Atemschutzmaske oder an ein Gebläsefiltergerät angeschlossen werden oder - mit einem Mundstück versehen - unmittelbar als Atemschutzfilter für einen Benutzer verwendet werden.

Der Nachteil dieses Verfahrens bzw. des danach hergestellten Atemschutzfilters besteht in dem Aufwand für die Bereitstellung des Anschlussteils, das, wenn der Filter verbraucht ist, mit entsorgt werden muss. Da der zum Anschluss an das Atemfiltergerät oder das Gebläsefiltergerät vorgesehene bzw. mit einem Mundstück versehene Adapter wegen der erforderlichen Dichtheit kraftschlüssig mit dem Anschlussteil verbunden werden muss und daher ebenfalls nicht wiederverwertbar ist, ist der Aufwand für die Herstellung und Entsorgung des Atemschutzfilters beträchtlich.

Aus der WO 96/22128 ist ein Atemschutzfilter bekannt, dessen Filtergehäuse auf seiner Innenseite eine Konizität aufweist. Wenn der zylindrisch vorgeformte Filterkörper in das sich konisch verjüngende Filtergehäuse gedrückt wird, wird der Filterkörper geringfügig zusammengedrückt, wodurch der Filterkörper eine sich verjüngende Umfangsfläche annimmt und ein Presssitz zwischen dem Filterkörper und dem Filtergehäuse erzeugt wird. Anschließend wird der als Einpressvorrichtung dienende Rand des aus elastischem Material gebildeten Filtergehäuses nach innen umgeklappt, bis der umgeklappte Rand an der Einlassfläche des Filterkörpers satt anliegt und diesen in einer Presspassung im Filtergehäuse hält. Nachteilig hierbei ist, dass, wenn der Filterkörper verbraucht ist, das Filtergehäuse und der Filterkörper gemeinsam entsorgt werden müssen, da ein Lösen des unter Presssitz im Filtergehäuse sitzenden Filterkörpers nicht oder nur unter Zerstörung des Filtergehäuses und des Filterkörpers möglich ist.

Der Erfindung liegt daher die Aufgabe zu Grunde, ein Atemschutzfilter der eingangs erwähnten Art zu schaffen, das bezüglich der Herstellung, Anwendung, Entsorgung und Wiederverwendung kostengünstig ausgebildet ist.

Erfindungsgemäß wird diese Aufgabe dadurch gelöst, dass der Filterkörper ein in einem Formwerkzeug separat hergestellter, sich vom Gaseintritt zum Gasaustritt hin konisch verjüngender Filterformkörper ist, der auswechselbar in dem eine übereinstimmende Konizität aufweisenden Filtergehäuse untergebracht ist; und dass die Einpressvorrichtung einen Schraubring umfasst, der an der Gaseintrittsseite mit dem Filtergehäuse verschraubbar ist.

Aus den Unteransprüche ergeben sich weitere Merkmale und vorteilhafte Ausgestaltungen der Erfindung.

Das Verfahren zur Herstellung des erfindungsgemäßen Atemschutzfilters ist im Anspruch 7 wiedergegeben.

Der Grundgedanke der Erfindung besteht darin, dass der Filterkörper ein in einem Formwerkzeug hergestellter, konisch geformter, separater Filterformkörper ist, der auswechselbar in einem Filtergehäuse mit gleicher Konizität wie die des Filterformkörpers untergebracht ist und mit einer mit dem Filtergehäuse verbundenen Einpressvorrichtung randdicht in dem Gehäuse gehalten wird. Das heißt, der Filterformkörper kann auf einfache Weise entformt und schonend - ohne Randbeschädigung - in ein wiederverwendbares Filtergehäuse eingebracht und in diesem vorübergehend, das heißt lösbar, fixiert werden und somit nach Erschöpfung der Filterleistung leicht ausgetauscht werden. Der Kostenaufwand wird dadurch erheblich reduziert.

Ein weiteres wichtiges Merkmal der Erfindung besteht darüber hinaus darin, dass die Herstellung des Filterformkörpers in einer dessen fertiger Form entsprechenden Tasche aus einem luftdurchlässigen dünnschichtigen Material, insbesondere einem Vlies, erfolgt. Vor dem Verpressen der in die Tasche eingebrachten Mischung aus sorptivem und schmelzbarem Material kann die noch freie Fläche mit einem luftdurchlässigen Material abgedeckt werden, so dass der Filterformkörper vollständig von einer luftdurchlässigen und mit dem Filtermaterial fest verbundenen Umhüllung umgeben ist. Dadurch wird die Entformung weiter erleichtert und die Oberfläche des Formteilkörpers beim Einbringen in das Filtergehäuse zusätzlich geschont.

In vorteilhafter Weiterbildung der Erfindung ist der seitliche Bereich des luftdurchlässigen Beschichtungsmaterials mit einem luftundurchlässigen Stoff beschichtet. Dadurch kann die Gasdichtheit am Umfangsrand des in das Filtergehäuse eingebrachten Filterformkörpers schon bei geringem Einpressdruck gewährleistet werden.

Nach einem weiteren Merkmal der Erfindung ist die Einpressvorrichtung ein an der Gaseintrittsseite des Filtergehäuses verschraubbarer Schraubring, der einen in das Innere der Filtergehäuses gerichteten, sich auf dem Filterformkörper abstützenden Pressring aufweist. Durch Drehen des Schraubringes kann die konische Umfangsfläche des Formfilterkörper schonend bis zur Erzielung der Randdichtheit an die konische Innenumfangsfläche des Filtergehäuses angelegt werden. Nach dem Entfernen des Schraubringes kann ein verbrauchter Formfilterkörper leicht aus dem Filtergehäuse entfernt werden.

Ein Ausführungsbeispiel der Erfindung wird anhand der Zeichnung, in deren einziger Figur eine Schnittansicht eines in einem wiederverwendbaren Filtergehäuse vorübergehend gasdicht fixierten Filterformkörpers wiedergegeben ist, näher erläutert.

Zur Herstellung des Filterformkörpers wird zunächst ein Gemisch aus einem feinkörnigen sorptiven Material und einem feinteiligen schmelzbaren Polymethylen unter Zusatz eines Haftvermittlers auf Oligokondensatbasis hergestellt. Entsprechend der erfindungsgemäß konischen Gestalt des Filterformkörpers werden außerdem in einem Tiefziehprozess gefertigte Taschen aus einem luftdurchlässigen Vliesmaterial bereitgestellt. Nachdem die Vliestasche in ein Formwerkzeug von gleicher Gestalt eingelegt wurde, wird die oben beschriebene Mischung in die Vliestasche eingefüllt und, nachdem eine Vliesabdeckung auf die verbleibende freie Oberfläche gelegt wurde, unter bestimmten Temperatur- und Druckbedingungen in der von dem Formwerkzeug begrenzten Vliestasche verpresst. Aufgrund der Vliesumhüllung, die mit dem Material des Filterformkörpers eine innige Verbindung eingeht, kann der Filterformkörper leicht aus dem Werkzeug entformt und ohne Beschädigung seiner Oberfläche transportiert und in einem Filtergehäuse montiert werden. Die Entformung wird weiter dadurch erleichtert, dass das Formwerkzeug und der Filterformkörper konisch ausgebildet sind.

Der Filterformkörper wird nun in ein ebenfalls konisch ausgebildetes Filtergehäuse mit der gleichen Konizität wie die des Filterformkörpers eingelegt und allmählich soweit eingepresst, bis durch das Einpressen und gegebenenfalls das Verdichten des Vliesmaterials im Kontaktbereich mit der Innenwand des Filtergehäuses eine gasdichte Einbindung des vliesummantelten konischen Filterformkörpers in das konische Filtergehäuse gewährleistet ist. In dieser Lage wird der Formfilterkörper lösbar fixiert, um bei erschöpftem Filtervermögen auf einfache Weise entfernt und entsorgt werden zu können. Eine wichtige Wirkung der Vliesumhüllung besteht in der Verbesserung der Gleitfähigkeit des Formfilterkörpers in dem Filtergehäuse sowohl bei der Montage als auch bei der Demontage.

Die Zeichnung zeigt eine Schnittansicht des nach dem erfindungsgemäßen Verfahren hergestellten und ausgebildeten Atemschutzfilters 1, der ein wiederverwendbares, sich konisch verjüngendes Filtergehäuse 2 und einen Filterformkörper 3, der die Form eines Kreiskegelstumpfes hat, umfasst. Das Filtergehäuse 2 weist an der Luftaustrittsseite (Saugseite) ein Anschlussstück 4 auf, über das das Atemschutzfilter 1 unmittelbar an ein Mundstück oder an eine Atemschutzmaske oder ein Gebläsefiltergerät (jeweils nicht dargestellt) angeschlossen wird. Der Filterformkörper 3 ist vollständig von einer aus einem Vlies bestehenden Umhüllung 5 umgeben. Am oberen Rand des Filtergehäuses 2, das heißt, an der Lufteintrittsseite, ist ein Außengewinde 6 eingeformt, in das das Gewinde eines Schraubrings 7 eingreift. Der Schraubring 7 weist im Abstand von dessen Umfangsrand einen zum Inneren des Filtergehäuses 2 weisenden Pressring 8 auf, der sich auf dem Filterformkörper 3 abstützt und diesen beim Drehen des Schraubringes 7 gasdicht (randdicht) in das Filtergehäuse 2 bzw. mit seiner Mantelfläche an die Innenumfangsfläche des Filtergehäuses 2 drückt. Die Dichtwirkung der an der seitlichen Umfangsfläche des Filterformkörpers 3 als Gleit- und Dichtmittel wirkenden Umhüllung 5 kann durch eine in diesem Bereich der Umhüllung 5 aufgetragene luftundurchlässige Imprägnierung (Beschichtung) verbessert werden.

Wenn die Filterleistung nach der Benutzung des Atemschutzfilters nicht mehr ausreichend ist, wird der Schraubring 7 von dem Filtergehäuse 2 abgeschraubt und der Filterformkörper 3 entfernt sowie durch einen neuen ersetzt.

### Bezugszeichenliste

- 1: Atemschutzfilter
- 2: Filtergehäuse
- 3: Filterformkörper
- 4: Anschlussstück
- 5: Umhüllung
- 6: Außengewinde
- 7: Schraubring
- 8: Pressring

## Patentansprüche

1. Atemschutzfilter, bestehend aus einem unter Druck- und Wärmeeinwirkung aus einem sorptiven und einem schmelzbaren Material gebildeten festen Filterkörper, der randdicht in einem Filtergehäuse (2) fixiert ist, das an der Gasaustrittsseite einen Anschluss für eine Atemschutzmaske oder ein Gebläsefiltergerät oder ein Mundstück für einen Benutzer aufweist, wobei das Filtergehäuse (2) und der Filterkörper eine übereinstimmende Konizität aufweisen und das Filtergehäuse (2) an seiner Gaseintrittsseite eine Einpressvorrichtung zum randdichten Fixieren des Filterkörpers an der Innenwand des Filtergehäuses vorgesehen ist,
**dadurch gekennzeichnet,**
**dass** der Filterkörper ein in einem Formwerkzeug separat hergestellter, sich vom Gaseintritt zum Gasaustritt hin konisch verjüngender Filterformkörper (3) ist, der auswechselbar in dem eine übereinstimmende Konizität aufweisenden Filtergehäuse (2) untergebracht ist, und
**dass** die Einpressvorrichtung einen Schraubring (7) umfasst, der an der Gaseintrittsseite mit dem Filtergehäuse (2) verschraubbar ist.

2. Atemschutzfilter nach Anspruch 1, **dadurch gekennzeichnet, dass** der Schraubring (7) einen in das Innere des Filtergehäuses (2) gerichteten, sich auf dem Filterformkörper (3) abstützenden Pressring (8) aufweist.

3. Atemschutzfilter nach Anspruch 1 oder 2, **dadurch gekennzeichnet, dass** der Filterformkörper (3) eine dünnschichtige luftdurchlässige Umhüllung (5) aufweist.

4. Atemschutzfilter nach Anspruch 3, **dadurch gekennzeichnet, dass** die Umhüllung (5) im konischen Randbereich des Filterformkörpers (3) mit einem luftundurchlässigen Stoff beschichtet ist.

5. Atemschutzfilter nach Anspruch 3, **dadurch gekennzeichnet, dass** die Umhüllung (5) ein Vlies ist.

6. Atemschutzfilter nach Anspruch 3, **dadurch gekennzeichnet, dass** die Umhüllung (5) mit dem Filterformkörper (3) adhäsiv verbunden ist.

7. Verfahren zur Herstellung eines Atemschutzfilters, bestehend aus einem unter Druck- und Wärmeeinwirkung aus einem sorptiven und einem schmelzbaren Material gebildeten festen Filterkörper, der randdicht in einem Filtergehäuse fixiert ist, das an der Gasaustrittsseite einen Anschluss für eine Atemschutzmaske oder ein Gebläsefiltergerät oder ein Mundstück für einen Benutzer aufweist, wobei das Filtergehäuse und der Filterkörper eine übereinstimmende Konizität aufweisen und das Filtergehäuse an seiner Gaseintrittsseite eine Einpressvorrichtung zum randdichten Fixieren des Filterkörpers an der Innenwand des Filtergehäuses vorgesehen ist, **dadurch gekennzeichnet, dass** in ein Formwerkzeug eine entsprechend der Gestalt des Formwerkzeugs tiefgezogene Tasche aus einem luftdurchlässigen Umhüllungsmaterial eingelegt und mit einem Gemisch aus einem sorptiven und einem schmelzbaren Material gefüllt wird, das unter Wärmeeinwirkung zu einem Filterformkörper (3) mit adhäsiver Bindung an das Umhüllungsmaterial verpresst wird, und dass der so hergestellte Filterformkörper (3) als separates Bauteil lösbar und auswechselbar in ein wiederverwendbares Filtergehäuse (2) randdicht eingepresst wird.

## Claims

1. Respiratory filter, consisting of a rigid filter body which is formed from a sorptive and a fusible material under pressure and heat and is fixed, tightly at the edges, in a filter housing (2), which comprises on the gas outlet side a connection for a respiration mask or a fan filter device or a mouthpiece for a user, the filter housing (2) and the filter body having a matching conicity and the filter housing (2) being provided on the gas inlet side thereof with a press-in device for fixing the filter body, tightly at the edges, on the inner wall of the filter housing, **characterised in that** the filter body is a shaped filter body (3), which is manufactured separately in a shaping tool, tapers conically from the gas inlet to the gas outlet, and is accommodated, in such a way as to be replaceable, in the filter housing (2) having a matching conicity, and **in that** the press-in device comprises a screw ring (7) which can be screwed onto the filter housing (2) on the gas inlet side.

2. Respiratory filter according to claim 1, **characterised in that** the screw ring (7) comprises a compression ring (8) which is directed into the interior of the filter housing (2) and is supported on the shaped filter body (3).

3. Respiratory filter according to either claim 1 or claim 2, **characterised in that** the shaped filter body (3) comprises a thin-layered air-permeable envelope (5).

4. Respiratory filter according to claim 3, **characterised in that** the envelope (5) is coated with an air-impermeable substance in the conical edge region of the shaped filter body (3).

5. Respiratory filter according to claim 3, **characterised in that** the envelope (5) is a nonwoven fabric.

6. Respiratory filter according to claim 3, **characterised in that** the envelope (5) is adhesively connected to the shaped filter body (3).

7. Method for producing a respiratory filter, consisting of a rigid filter body which is formed from a sorptive and a fusible material under pressure and heat and is fixed, tightly at the edges, in a filter housing, which comprises on the gas outlet side a connection for a respiration mask or a fan filter device or a mouthpiece for a user, the filter housing and the filter body having a matching conicity and the filter housing being provided on the gas inlet side thereof with a press-in device for fixing the filter body, tightly at the edges, on the inner wall of the filter housing, **characterised in that** a pouch is laid in a shaping tool, said pouch is made of an air-permeable envelope material and cupped in a manner corresponding to the shape of the shaping tool and is filled with a mixture of a sorptive and a fusible material, which is compressed under heat to form a shaped filter body (3) with adhesive bonding to the envelope material, and **in that** the shaped filter body (3) thus produced is pressed, tightly at the edges, into a reusable filter housing (2) as a separate component so as to be detachable and exchangeable.

## Revendications

1. Filtre de protection respiratoire, composé d'un corps de filtre solide formé d'un matériau de sorption et d'un matériau pouvant fondre sous l'effet de la pression et de la chaleur, qui est fixé de façon à présenter des bords étanches dans un boîtier de filtre (2), qui présente du côté de sortie de gaz, un raccordement pour un masque de protection respiratoire ou un appareil de filtrage à ventilateur ou un embout pour un utilisateur, le boîtier de filtre (2) et le corps de filtre présentant une conicité concordante et au boîtier de filtre (2) étant prévu sur son côté d'entrée de gaz un dispositif de compression pour fixer le corps de filtre de façon à présenter des bords étanches sur la paroi intérieure du boîtier de filtre,
**caractérisé en ce que** le corps de filtre est un corps de filtre moulé (3) produit de façon séparée dans un outil de moulage, s'effilant coniquement de l'entrée de gaz à la sortie de gaz, qui est logé de façon échangeable dans le boîtier de filtre (2) présentant une conicité concordante, et
**en ce que** le dispositif de compression comprend un anneau à visser (7) qui peut être vissé du côté de l'entrée de gaz au boîtier de filtre (2).

2. Filtre de protection respiratoire selon la revendication 1, **caractérisé en ce que** l'anneau à visser (7) présente un anneau de compression (8) orienté à l'intérieur du boîtier de filtre (2) s'appuyant sur le corps de filtre moulé (3).

3. Filtre de protection selon la revendication 1 ou 2, **caractérisé en ce que** le corps de filtre moulé (3) présente une gaine (5) à couche fine perméable à l'air.

4. Filtre de protection respiratoire selon la revendication 3, **caractérisé en ce que** la gaine (5) est revêtue dans la zone de bordure conique du corps de filtre moulé (3) avec une substance imperméable à l'air.

5. Filtre de protection selon la revendication 3, **caractérisé en ce que** la gaine (5) est un tissu non tissé.

6. Filtre de protection selon la revendication 3, **caractérisé en ce que** la gaine (5) est liée adhésivement au corps de filtre moulé (3).

7. Procédé de production d'un filtre de protection respiratoire composé d'un corps de filtre solide formé d'un matériau de sorption et d'un matériau pouvant fondre sous l'effet de la pression et de la chaleur, qui est fixé de façon à présenter des bords étanches dans un boîtier de filtre, qui présente du côté de sortie de gaz, un raccordement pour un masque de protection respiratoire ou un appareil de filtrage à ventilateur ou un embout pour un utilisateur, le boîtier de filtre et le corps de filtre présentant une conicité concordante et au boîtier de filtre étant prévu sur son côté d'entrée de gaz un dispositif de compression pour fixer le corps de filtre de façon à présenter des bords étanches sur la paroi intérieure du boîtier de filtre, **caractérisé en ce que** l'on place dans un outil de moulage, une poche emboutie selon la forme de l'outil de moulage est qui se compose d'un matériau de gaine perméable à l'air et elle est remplie d'un mélange de matériau de sorption et d'un matériau pouvant être fondu qui est comprimé sous l'effet de la chaleur en un corps de filtre moulé (3) avec une liaison adhésive au matériau de gaine, et **en ce que** le corps de filtre moulé (3) ainsi produit est compressé, en présentant des bords étanches, comme un élément séparé détachable et échangeable dans un boîtier de filtre réutilisable (2).
